# EUROPÄISCHE PATENTSCHRIFT

(11) **EP 4 430 307 B1**
(45) Veröffentlichungstag und Bekanntmachung des Hinweises auf die Patenterteilung: **23.07.2025**
(21) Anmeldenummer: 22813222.1
(22) Anmeldetag: 03.11.2022
(51) Int. Cl.: F04D 13/06, F04D 29/62

(54) **FLUIDPUMPE, KRAFTFAHRZEUG, VERWENDUNG UND HERSTELLVERFAHREN**
FLUID PUMP, MOTOR VEHICLE, USE AND PRODUCTION METHOD
POMPE À FLUIDE, VÉHICULE À MOTEUR, UTILISATION ET PROCÉDÉ DE PRODUCTION

(30) Priorität: 11.11.2021 DE 102021212722
(43) Veröffentlichungstag der Anmeldung: 18.09.2024
(73) Patentinhaber: Schaeffler Technologies AG & Co. KG, 91074 Herzogenaurach (DE)
(72) Erfinder: WEIS, Christian, 80687 München (DE)
(74) Vertreter: Vitesco Technologies
(86) Internationale Anmeldenummer: PCT/EP2022/080615
(87) Internationale Veröffentlichungsnummer: WO 2023/083670

(56) Entgegenhaltungen:
- US-A1- 2014 346 921
- US-A1- 2017 302 133
- US-B2- 10 291 091

## Beschreibung

Die vorliegende Erfindung betrifft eine Fluidpumpe, insbesondere für ein Kraftfahrzeug, sowie ein Kraftfahrzeug mit einer solchen Fluidpumpe, eine Verwendung einer solchen Fluidpumpe in einem Kraftfahrzeug sowie ein Verfahren zum Herstellen der Fluidpumpe.

Aus dem Stand der Technik ist die Druckschrift US 2017302133 A1 bekannt, die eine gattungsgemäße Fluidpumpe beschreibt.

Aufgabe der vorliegenden Erfindung ist es, solch eine Fluidpumpe zu verbessern.

Diese Aufgabe wird durch eine Fluidpumpe mit den Merkmalen des Anspruchs 1 gelöst. Ansprüche 7, 8 und 9 stellen ein Kraftfahrzeug mit wenigstens einer hier beschriebenen Fluidpumpe, eine Verwendung einer solchen Fluidpumpe in einem Kraftfahrzeug sowie ein Verfahren zum Herstellen der hier beschriebenen Fluidpumpe unter Schutz. Die Unteransprüche betreffen vorteilhafte Weiterbildungen.

Es wird eine Fluidpumpe, insbesondere für ein Kraftfahrzeug vorgeschlagen. Die Fluidpumpe weist dabei auf:
- ein Gehäuse;
- ein Pumpenrad zum Fördern eines Fluids durch einen Fluidraum des Gehäuses;
- einen Elektromotor mit einem Stator innerhalb eines Statorraums des Gehäuses zum Antreiben eines mit dem Pumpenrad gekoppelten Rotors des Elektromotors; und
- einen Spalttopf, der einen Nassraum der Fluidpumpe von einem Trockenraum der Fluidpumpe trennt.

Es wird dabei vorgeschlagen, dass der Spalttopf mit dem Stator gefügt zwischen zwei miteinander befestigten Gehäuseteilen zumindest elastisch gestaucht angeordnet ist und sich dabei gegen den Stator und einen Pumpenstufengehäuseabschnitt abstützt. Dabei verspannt der Spalttopf den Stator gegen das Gehäuse und fixiert den Stator dadurch relativ zum Gehäuse in Längsrichtung der Fluidpumpe.

Neben seiner Funktion als Trennelement kommt dem Spalttopf somit auch eine Funktion als Spann- und Fixierelement zu. Dadurch kommt die vorgeschlagene Fluidpumpenlösung gänzlich ohne separate Befestigungsmittel, etwa in Form von Schrauben aus, um den Stator gegenüber dem Gehäuse zu fixieren. Diese Fluidpumpenlösung ist dadurch kompakt bauend und kostengünstig herstellbar.

Dabei kann der Spalttopf unter Ausbildung einer Presspassung mit dem Stator gefügt sein. Dies hat den Vorteil, dass bei der Herstellung der Fluidpumpe eine Beabstandung eines Topfabschnitts des Spalttopfs, welcher den Rotor umschließt bzw. umfasst, zum Gehäuse in der Längsrichtung der Fluidpumpe weniger Schwankungen unterliegt.

Alternativ dazu kann der Spalttopf mit dem Stator spielbehaftet gefügt sein. Dabei stützt sich der Spalttopf in einem Übergangsbereich zwischen dem besagten Topfabschnitt des Spalttopfes, welcher den Rotor umschließt bzw. umfasst, und einem am Topfabschnitt quer angeformten - und in der Längsrichtung der Fluidpumpe gestauchten bzw. gebogenen - Spalttopfabschnitt ab. Zur Abstützung kann dabei im Übergangsbereich ein geschlossen umlaufender Absatz bzw. eine geschlossen umlaufende Schulter am Spalttopf angeformt sein.

Bei einer solch spielbehafteten Fügung des Spalttopfes mit dem Stator wird in Kauf genommen, dass bei der Herstellung der Fluidpumpe - abhängig von einer Maßungenauigkeit eines eine Vielzahl von Blechlagen aufweisenden Statorblechpakets und abhängig von einer Anzahl an verwendeten Blechlagen dieses Statorblechpakets - eine Beabstandung des Topfabschnitts des Spalttopfs zum Gehäuse in der Längsrichtung der Fluidpumpe gewissen Schwankungen unterliegt.

In einer Ausführung sind die zwei bzw. die beiden miteinander befestigten Gehäuseteile in einem Befestigungsbereich in Längsrichtung der Fluidpumpe zueinander beabstandet. Über diese Beabstandung lässt sich die Stauchung bzw. Biegung des Spalttopfes in der Längsrichtung der Fluidpumpe entsprechend einstellen. Diese Stauchung bzw. Biegung des Spalttopfes in der Längsrichtung der Fluidpumpe geht dabei zumindest mit einer elastischen Verformung des Spalttopfes einher. Diese Verformung des Spalttopfes kann daher rein elastisch oder aber elastisch-plastisch sein bzw. ausfallen.

In einer weiteren Ausführung ist in der Längsrichtung der Fluidpumpe zwischen dem Stator und dem Pumpenstufengehäuseabschnitt ein elastisch oder elastisch-plastisch gestauchter Federabschnitt (bzw. Stauch- bzw. Biegeabschnitt) des Spalttopfes angeordnet, welcher, sich gegen den Stator und den Pumpenstufengehäuseabschnitt abstützend, relativ zu diesen beiden Abstützungspunkten bzw. relativ zum Stator und zum Pumpenstufengehäuseabschnitt gebogen bzw. gestaucht ist.

In einer weiteren Ausführung wird vorgeschlagen, die Fluidpumpe als Radialpumpe auszubilden.

Es wird ferner ein Fahrzeug mit einer Fluidpumpe der zuvor beschriebenen Art vorgeschlagen.

Unter einem Fahrzeug ist dabei jede Art von Fahrzeug bzw. Kraftfahrzeug zu verstehen, welches entweder verbrennungsmotorisch und/oder elektromotorisch betrieben wird, insbesondere aber Personenkraftwagen und/oder Nutzfahrzeuge. Dabei handelt es sich vorzugsweise um teilautonom und insbesondere um vollautonom betriebene Fahrzeuge.

Es wird ferner eine Verwendung einer Fluidpumpe der zuvor beschriebenen Art in einem Fahrzeug vorgeschlagen. Dabei kann die Fluidpumpe als Wasserpumpe zum Temperieren einer Batterie und/oder zum Kühlen eines Motors und/oder zum Temperieren eines Innen- bzw. Passagierraums des Fahrzeugs verwendet werden bzw. hierzu vorgesehen oder eingerichtet sein.

Außerdem wird ein Verfahren zum Herstellen einer Fluidpumpe der zuvor beschriebenen Art vorgeschlagen, mit den Schritten:
- Fügen des Spalttopfes mit dem Stator;
- Fügen der Anordnung aus Spalttopf und Stator mit dem Rotor und dem Gehäuse; und
- Befestigen der beiden Gehäuseteile miteinander,
   wobei der Spalttopf zwischen den beiden Gehäuseteilen zumindest elastisch gestaucht und dabei gegen den Stator und den Pumpenstufengehäuseabschnitt gedrückt wird, wobei der Stator durch den Spalttopf gegen das Gehäuse verspannt und dadurch relativ zum Gehäuse in Längsrichtung der Fluidpumpe fixiert wird.

Weitere Vorteile und Merkmale ergeben sich aus den Unteransprüchen und den Ausführungsbeispielen. Hierzu zeigen schematisiert:
- Fig. 1: eine Ausführung einer vorgeschlagenen Fluidpumpe; und
- Fig. 2: eine Alternative zur in Fig. 1 gezeigten Fluidpumpe.

Fig. 1 veranschaulicht eine Fluidpumpe 2 in Gestalt einer Spiralgehäusepumpe, auch Radialpumpe genannt, die insbesondere zur Kühlung und/oder Temperierung in einem Kraftfahrzeug vorgesehen ist.

Die Pumpe 2 umfasst einen ersten Gehäuseteil bzw. Gehäuseabschnitt in Gestalt eines Deckels 4, der ein- oder mehrteilig sein kann, sowie einen zweiten Gehäuseteil bzw. Gehäuseabschnitt in Gestalt eines Pumpenstufengehäuseabschnitts 6, in welchem ein Pumpenrad aufgenommen ist, welches ein Fluid in Gestalt einer Kühlflüssigkeit durch einen Fluidraum 8 des Pumpenstufengehäuseabschnitts 6 fördert.

Die Pumpe 2 umfasst ferner einen Elektromotor mit einem Stator 10, welcher innerhalb eines Statorraums des Gehäuses 4, 6, 20 angeordnet ist und welcher mit einem Rotor des Elektromotors zusammenwirkt bzw. diesen antreibt. Der Rotor ist dabei innerhalb eines ihn aufnehmenden bzw. umschließenden Topfabschnitts 12 eines Spalttopfes ST nasslaufend angeordnet und mit dem Pumpenrad gekoppelt. Der Rotor ist dabei durch einen Abschnitt 16 des Bodens des Topfabschnitts aufgenommen.

Der Spalttopf ST trennt einerseits einen Nassraum der Pumpe 2 von einem Trockenraum der Pumpe 2. Andererseits fungiert der Spalttopf ST als elastisches Feder- bzw. Spannelement, welches den Stator 10 beim Verschrauben des Pumpenstufengehäuseabschnitts 6 mit dem Deckel 4 gegen den Deckel 4 verspannt und dadurch axial, d.h. in Längsrichtung X - X der Pumpe 2 relativ zum Gehäuse 4, 6, 20 fixiert.

Am offenen Ende des Topfabschnitts 12 ist ein in der Längsrichtung X - X der Pumpe 2 elastischer Feder- bzw. Spannabschnitt 14 angeformt, welcher sich - zwischen dem Stator 10 und dem Pumpenstufengehäuseabschnitt 6 angeordnet - quer zur Längsrichtung X - X bzw. in Querrichtung Y - Y der Pumpe 2 nach radial außen erstreckt. Am radial äußeren Ende dieses Abschnitts 14 ist ein zum Deckel 4 hin abgewinkelter Endabschnitt 18 angeformt, welcher sich bis in einen Spaltbereich nahe eines Befestigungsbereiches zwischen dem Deckel 4 und dem Pumpenstufengehäuseabschnitt 6 erstreckt. Im Bereich dieses Endabschnitts 18 ist zu beiden Seiten des Spalttopfes ST zumindest ein Dichtelement vorgesehen, so dass dieser Endabschnitt 18 sowohl gegen den Deckel 4 als auch gegen den Pumpenstufengehäuseabschnitt 6 hinreichend dichtet. Der Trockenraum sowie der Nassraum der Pumpe 2 sind somit gegen die Umgebung der Pumpe hinreichend abgedichtet.

Beim Verschrauben des Pumpenstufengehäuseabschnitts 6 mit dem Deckel 4 (siehe dazu die angedeutete Schraubverbindung in den Fign. 1 und 2) wirkt der Spalttopf ST mit dem Stator 10 zusammen, wobei der Spalttopf ST den Stator 10 gegen den Kontaktpunkt KP₁ des Deckels 4 drückt. Dabei stützt sich der Spalttopf ST gegen den Stator 10 am Kontaktpunkt KP₂ und gegen den Pumpenstufengehäuseabschnitt 6, 20 - in einem Übergangsbereich zum Endabschnitt 18 - am Kontaktpunkt KP₃ ab. Infolge der Stauchung des Spalttopfes ST in der Längsrichtung X - X der Pumpe 2 biegt sich der Abschnitt 14 um diese beiden Kontaktpunkte KP₂, KP₃, die als solche Biegepunkte bilden bzw. darstellen. Dabei stellt sich die zuvor beschriebene Verspannung ein.

Der Pumpenstufengehäuseabschnitt 20 in Fig. 1 ist ein optionales Einlegeteil zur Ausbildung des Fluidraums der Pumpenstufe. Dieser Pumpenstufengehäuseabschnitt 20 stützt sich seinerseits am Pumpenstufengehäuseabschnitt 6 ab, mit welchem er einen Kontaktpunkt KP₄ bildet. Mit einem solchen Einlegeteil 20 lässt sich der Wirkungsgrad der Pumpenhydraulik beeinflussen bzw. verbessern.

Der besagte Topfabschnitt 12 kann mit dem Stator 10 verpresst oder spielbehaftet gefügt sein.

Im ersteren Fall bzw. im Falle einer verpressten Fügung stützt sich der Spalttopf ST nicht - wie in den Fign. 1 und 2 veranschaulicht - über den Kontaktpunkt KP2, sondern über seine Kontakt- bzw. Pressfläche mit dem Stator 10 gegen den Stator 10 ab. Der in den Fign. 1 und 2 eingezeichnete Punkt KP₂ ist in diesem Fall lediglich ein Biegepunkt.

Im letzteren Fall bzw. im Falle einer spielbehafteten Fügung stützt sich der Spalttopf ST im Übergangsbereich zwischen dem Topfabschnitt 12 und dem Abschnitt 14 gegen den Stator 10 ab, und zwar am Kontaktpunkt KP2. Dieser Kontakt- bzw. Abstützungspunkt KP2 ist in diesem Fall zugleich ein Biegepunkt.

Es sei an dieser Stelle darauf hingewiesen, dass es sich bei den in den zweidimensional dargestellten Fign. 1 und 2 veranschaulichten Kontaktpunkten KP₁, KP₂, KP₄, KP₄ in einer räumlichen Betrachtung der vorgeschlagenen Fluidpumpe 2 tatsächlich um punktförmige, linienförmige und/oder flächenförmige Kontaktstellen zwischen den miteinander zusammenwirkenden Fügeelementen handelt.

Fig. 2 unterscheidet sich gegenüber der Fig. 1 lediglich durch das wegfallende Einlegeteil 20, so dass der Kontaktpunkt KP₄ bzw. die Kontaktstelle KP₄ entfällt. Der Spalttopf ST stützt sich demnach unmittelbar am Pumpenstufengehäuseabschnitt 6 ab.

Über die in den Fign. 1 und 2 gezeigte Beabstandung des Flansches des Pumpenstufengehäuseabschnitts 6 vom Flansch des Deckels 4 lässt sich die Stauchung bzw. Biegung des Spalttopfes ST mit Bezug auf dessen Abschnitt 14 und somit die Verspannung des Stators 10 gegen das Gehäuse 4, 6, 20 durch den Spalttopf ST einstellen (Einstellbarkeit der elastischen und/oder plastischen Verformung des Spalttopfes ST).

Die Gehäuseteile bzw. -abschnitte 4, 6, 20 können dabei z.B. aus einem Kunststoff gespritzt sein, genauso wie der Spalttopf ST. Alternativ dazu wird vorgeschlagen, den Spalttopf ST metallisch, z.B. aus einem Edelstahl auszubilden, um vorteilhafterweise eine entsprechende Struktursteifigkeit und -festigkeit bereitstellen zu können.

Alternativ zur zuvor genannten Verschraubung, können die beiden Gehäuseteile 4, 6 auch miteinander verclipst oder verrollt sein.

Die vorhergehend beschriebenen Fluidpumpenlösungen benötigen keine separaten Schrauben oder sonstige separate Befestigungsmittel, um ein Spulenwicklungen tragendes Statorblechpaket mit dem Pumpengehäuse zu verbinden. Daher werden Befestigungselemente und somit auch Bauraum eingespart. Diese Fluidpumpenlösungen sind kompakt und kostengünstig herstellbar.

Obwohl in der vorhergehenden Beschreibung exemplarische Ausführungen erläutert werden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere im Hinblick auf die Funktion und Anordnung der beschriebenen Bestandteile, vorgenommen werden können, ohne den Schutzbereich zu verlassen, wie er sich aus den Ansprüchen ergibt.

## Patentansprüche

1. Fluidpumpe (2), insbesondere für ein Kraftfahrzeug, aufweisend:
ein Gehäuse (4, 6, 20);
ein Pumpenrad zum Fördern eines Fluids durch einen Fluidraum (8) des Gehäuses (4, 6, 20);
einen Elektromotor mit einem Stator (10) innerhalb eines Statorraums des Gehäuses (4, 6, 20) zum Antreiben eines mit dem Pumpenrad gekoppelten Rotors des Elektromotors; und
einen Spalttopf (ST), der einen Nassraum der Fluidpumpe (2) von einem Trockenraum der Fluidpumpe (2) trennt,
**dadurch gekennzeichnet, dass** der Spalttopf (ST) mit dem Stator (10) gefügt zwischen zwei miteinander befestigten Gehäuseteilen (4, 6) zumindest elastisch gestaucht angeordnet ist und sich dabei gegen den Stator (10) und einen Pumpenstufengehäuseabschnitt (6, 20) abstützt, wobei der Spalttopf (ST) den Stator (10) gegen das Gehäuse verspannt und dadurch relativ zum Gehäuse (4, 6, 20) in Längsrichtung (X - X) der Fluidpumpe (2) fixiert.

2. Fluidpumpe (2) nach Anspruch 1, wobei der Spalttopf (ST) mit dem Stator (10) unter Ausbildung einer Presspassung gefügt ist.

3. Fluidpumpe (2) nach Anspruch 1, wobei der Spalttopf (ST) mit dem Stator (10) spielbehaftet gefügt ist.

4. Fluidpumpe (2) nach einem der Ansprüche 1 bis 3, wobei die beiden miteinander befestigten Gehäuseteile (4, 6) in einem Befestigungsbereich in Längsrichtung (X - X) der Fluidpumpe (2) zueinander beabstandet sind.

5. Fluidpumpe (2) nach einem der vorhergehenden Ansprüche, wobei in Längsrichtung (X - X) der Fluidpumpe (2) zwischen dem Stator (10) und dem Pumpenstufengehäuseabschnitt (6, 20) ein gestauchter Federabschnitt (14) des Spalttopfes (ST) angeordnet ist, welcher, sich gegen den Stator (10) und den Pumpenstufengehäuseabschnitt (6, 20) abstützend, relativ zum Stator (10) und zum Pumpenstufengehäuseabschnitt (6, 20) gebogen ist.

6. Fluidpumpe (2) nach einem der Ansprüche 1 bis 5, wobei die Fluidpumpe (2) als Radialpumpe ausgebildet ist.

7. Fahrzeug mit einer Fluidpumpe (2) nach einem der Ansprüche 1 bis 6.

8. Verwendung einer Fluidpumpe (2) nach einem der Ansprüche 1 bis 6 in einem Fahrzeug.

9. Verfahren zum Herstellen einer Fluidpumpe nach einem der vorhergehenden Ansprüche 1 bis 6, mit den Schritten:
- Fügen des Spalttopfes (ST) mit dem Stator (10);
- Fügen der Anordnung aus Spalttopf und Stator (10) mit dem Rotor und dem Gehäuse (4, 6, 20); und
- Befestigen der beiden Gehäuseteile (4, 6) miteinander, wobei der Spalttopf (ST) zwischen den beiden Gehäuseteilen (4, 6) zumindest elastisch gestaucht und dabei gegen den Stator (10) und den Pumpenstufengehäuseabschnitt (6, 20) gedrückt wird, wobei der Stator (10) durch den Spalttopf (ST) gegen das Gehäuse (4, 6, 20) verspannt und dadurch relativ zum Gehäuse (4, 6, 20) in Längsrichtung (X - X) der Fluidpumpe (2) fixiert wird.

## Claims

1. Fluid pump (2), in particular for a motor vehicle, having:
a housing (4, 6, 20);
an impeller for conveying a fluid through a fluid space (8) of the housing (4, 6, 20);
an electric motor with a stator (10) inside a stator space of the housing (4, 6, 20) for driving an electric motor rotor coupled to the impeller; and
a containment shell (ST) which separates a wet space of the fluid pump (2) from a dry space of the fluid pump (2),
**characterized in that** the containment shell (ST) joined to the stator (10) is arranged at least elastically compressed between two fastened together housing parts (4, 6) and rests against the stator (10) and a pump stage housing portion (6, 20), wherein the containment shell (ST) braces the stator (10) against the housing and thereby fixes it relative to the housing (4, 6, 20) in the longitudinal direction (X - X) of the fluid pump (2).

2. Fluid pump (2) according to Claim 1, wherein the containment shell (ST) is joined to the stator (10) forming a press fit.

3. Fluid pump (2) according to Claim 1, wherein the containment shell (ST) is joined to the stator (10) with play.

4. Fluid pump (2) according to any of Claims 1 to 3, wherein in a fastening region, the two fastened together housing parts (4, 6) are spaced apart from one another in the longitudinal direction (X - X) of the fluid pump (2).

5. Fluid pump (2) according to any of the preceding claims, wherein a compressed spring portion (14) of the containment shell (ST) is arranged between the stator (10) and the pump stage housing portion (6, 20) in the longitudinal direction (X - X) of the fluid pump (2) and, resting against the stator (10) and the pump stage housing portion (6, 20), is bent relative to the stator (10) and to the pump stage housing portion (6, 20).

6. Fluid pump (2) according to any of Claims 1 to 5, wherein the fluid pump (2) is formed as a radial pump.

7. Vehicle with a fluid pump (2) according to any of Claims 1 to 6.

8. Use of a fluid pump (2) according to any of Claims 1 to 6 in a vehicle.

9. Method for producing a fluid pump according to any of preceding Claims 1 to 6, with the steps:
- joining of the containment shell (ST) to the stator (10);
- joining of the arrangement of containment shell and stator (10) to the rotor and the housing (4, 6, 20); and
- fastening together of the two housing parts (4, 6), wherein the containment shell (ST) is at least elastically compressed between the two housing parts (4, 6) and thus pressed against the stator (10) and the pump stage housing portion (6, 20), wherein the stator (10) is braced against the housing (4, 6, 20) by the containment shell (ST) and thereby fixed relative to the housing (4, 6, 20) in the longitudinal direction (X - X) of the fluid pump (2).

## Revendications

1. Pompe à fluide (2), en particulier pour un véhicule automobile, comprenant :
un boîtier (4, 6, 20) ;
une roue de pompe pour refouler un fluide à travers une chambre à fluide (8) du boîtier (4, 6, 20) ;
un moteur électrique comprenant un stator (10) à l'intérieur d'un compartiment de stator du boîtier (4, 6, 20) afin d'entraîner un rotor du moteur électrique relié à la roue de pompe ; et
un pot d'entrefer (ST) qui sépare un compartiment humide de la pompe à fluide (2) d'un compartiment sec de la pompe à fluide (2),
**caractérisée en ce que** le pot d'entrefer (ST) est agencé de manière à être au moins élastiquement refoulé avec le stator (10) entre deux parties de boîtier (4, 6) fixées l'une à l'autre et à s'appuyer ainsi contre le stator (10) et une portion de boîtier (6, 20) d'étage de pompe, le pot d'entrefer (ST) serrant le stator (10) contre le boîtier et le fixant ainsi par rapport au boîtier (4, 6, 20) dans le sens longitudinal (X - X) de la pompe à fluide (2).

2. Pompe à fluide (2) selon la revendication 1, dans laquelle le pot d'entrefer (ST) est assemblé au stator (10) en formant un ajustement serré.

3. Pompe à fluide (2) selon la revendication 1, dans laquelle le pot d'entrefer (ST) est assemblé au stator (10) avec un certain jeu.

4. Pompe à fluide (2) selon l'une des revendications 1 à 3, dans laquelle les deux parties de boîtier (4, 6) fixées l'une à l'autre sont espacées l'une de l'autre dans une zone de fixation dans le sens longitudinal (X - X) de la pompe à fluide (2).

5. Pompe à fluide (2) selon l'une des revendications précédentes, dans laquelle une partie à ressort refoulée (14) du pot d'entrefer (ST) est agencée dans la direction longitudinale (X - X) de la pompe à fluide (2) entre le stator (10) et la partie de boîtier (6, 20) d'étage de pompe, qui, en s'appuyant contre le stator (10) et la partie du boîtier (6, 20) d'étage de pompe, est courbée par rapport au stator (10) et à la partie de boîtier (6, 20) d'étage de pompe.

6. Pompe à fluide (2) selon l'une des revendications 1 à 5, la pompe à fluide (2) étant conçue sous la forme d'une pompe radiale.

7. Véhicule équipé d'une pompe à fluide (2) selon l'une des revendications 1 à 6.

8. Utilisation d'une pompe à fluide (2) selon l'une des revendications 1 à 6 dans un véhicule.

9. Procédé de fabrication d'une pompe à fluide selon l'une des revendications 1 à 6 précédentes, comprenant les étapes suivantes :
- assemblage du pot d'entrefer (ST) avec le stator (10) ;
- assemblage de l'ensemble pot d'entrefer et du stator (10) avec le rotor et le boîtier (4, 6, 20) ; et
- fixation des deux parties du boîtier (4, 6) l'une à l'autre, le pot d'entrefer (ST) étant au moins comprimé élastiquement entre les deux parties du boîtier (4, 6) et pressé contre le stator (10) et la partie de boîtier (6, 20) d'étage de pompe, le stator (10) étant serré contre le boîtier (4, 6, 20) par le pot d'entrefer (ST) et étant ainsi fixé par rapport au boîtier (4, 6, 20) dans le sens longitudinal (X - X) de la pompe à fluide (2).
